# EUROPÄISCHE PATENTSCHRIFT

(11) **EP 0 541 958 B1**
(45) Veröffentlichungstag und Bekanntmachung des Hinweises auf die Patenterteilung: **09.09.1998**
(21) Anmeldenummer: 92117112.0
(22) Anmeldetag: 07.10.1992
(51) Int. Cl.: E04B 9/18, E04F 13/08

(54) **Befestigungssystem zum nachträglichen Anbringen von Abdeckplatten**
Fastening system for ceiling panels
Système de fixation de plaques de plafond

(30) Priorität: 13.11.1991 DE 9114137 U; 08.04.1992 DE 4211823
(43) Veröffentlichungstag der Anmeldung: 19.05.1993
(73) Patentinhaber: HERAKLITH AG, 9586 Fürnitz (AT)
(72) Erfinder: Gräf, Gerhard, W-8346 Simbach (DE); Leonhardt, Georg, W-8346 Simbach (DE)
(74) Vertreter: Becker, Thomas, Dr., Dipl.-Ing.

(56) Entgegenhaltungen:
- EP-A- 0 341 110
- DE-A- 1 575 315
- DE-A- 3 008 398
- FR-A- 1 484 827
- GB-A- 1 125 123
- GB-A- 2 109 834
- US-A- 3 266 202
- US-A- 3 417 535

## Beschreibung

Die Erfindung bezieht sich auf ein Befestigungssystem zum nachträglichen Anbringen von Abdeckplatten an Decken oder Wänden.

Gebäudeelemente, wie Wände und Decken, insbesondere Stahlbetondecken, werden nicht mehr in konventioneller, sondern in Fertigbauweise erstellt.

Dabei fällt die Entscheidung, insbesondere bei Stahlbetondecken, die einer Wärmedämmung bedürfen, häufig für das nachträgliche Anbringen von Dämmplatten. Damit wird eine Beschädigung der Platten, die zugleich als Deckenuntersicht dienen, ausgeschlossen.

Ein Befestigungssystem für abgehängte Decken ist aus US-A-3417535 bekannt. Bei diesem System sind die Profilabhänger an unterhalb der Decke angebrachten Ankerschienen befestigt. Ein Anliegen von Dämmplatten direkt an die Decke ist damit nicht möglich.

Aufgabe der Erfindung ist es, ein Befestigungssystem anzugeben, durch das Abdeckplatten, insbesondere Dämmplatten, in wirtschaftlicher Weise direkt an der Wand bzw. an der Decke anliegend angebracht und schnell, kostengünstig und sicher auch von einer Person montiert und ausgewechselt werden können.

Diese Aufgabe wird durch ein Befestigungssystem mit den Merkmalen des Patentanspruchs 1 gelöst.

Demgemäß werden die Profilschienen über ihren Tragkopf in eine am Unterteil eines jeden Profilabhängers vorgesehene Aufnahmeöffnung eingeführt, beispielsweise eingeschoben, bis diese parallel zu der abzudeckenden Decke bzw. Wand hängen bzw. stehen und gleichzeitig senkrecht zu der Längsrichtung der Ankerschienen verschieblich angeordnet sind. Danach werden die Abdeckplatten, beispielsweise Wärmedämmplatten, so auf die unteren Tragkopfschenkel (Trag- bzw. Auflageschenkel) jeweils zweier aufeinanderfolgender Profilschienen reihenweise aufgelegt, daß sie mit der unteren Sichtseite auf den Tragkopfschenkeln der Profilschienen aufliegen und gleichzeitig mit ihrer Oberseite beispielsweise an der Stahlbetondecke anstehen bzw. anliegen. Hierdurch besteht der Vorteil, daß z.B. zuerst sämtliche Profilschienen in den Ankerschienen über relativ kurze Profilabhänger vormontiert bzw. abgehängt werden, wonach schrittweise die Dämmplatten auf die Tragschienenschenkel aufeinanderfolgender Profilschienen aufgelegt und die Profilschienen schrittweise angeschoben werden.

Bei dem Befestigungssystem weisen die Profilschienen jeweils zwei Auflageschenkel (Tragkopfschenkel) für die Abdeckplatten auf, ein Tragprofil (Auflagenprofil) bildend. Die einen Hammerkopf aufweisenden Profilabhänger sind über diesen Hammerkopf in den Ankerschienen verschieblich eingehängt, während sie über ihr anderes Ende zumindest teilweise längsverschieblich an den Auflageschienen (Profilschienen) befestigt sind. Dabei sind die Profilabhänger so dimensioniert, daß die lichte Höhe zwischen den Auflageflächen der Schenkel der Profilschienen und der abzudeckenden Fläche der Wand oder Decke im wesentlichen gleich der Dicke der Abdeckplatten ist. Dadurch wird die Möglichkeit eröffnet, die Platten beispielsweise an einer Stahlbetondecke über ein flexibles Schienensystem direkt zu befestigen, ohne bohren oder dübeln zu müssen. Einzige Voraussetzung ist, daß vor der Montage bereits in dem Wand- oder Deckenelement'Ankerschienen eingebracht sind.

Es werden Profilschienen mit H-Profil im Querschnitt verwendet.

Der Profilabhänger besteht aus Flachmaterial, beispielsweise aus Stahlblech, und ist einstückig. Der untere Teil, d.h. der dem Hammerkopf gegenüberliegende Teil des Profilabhängers ist aus der Abhängeebene backenförmig herausgebogen und weist einen Durchbruch für die verschiebliche Aufnahme des Tragkopfes der Profilschiene und selbstverständlich auch einen schlitzförmigen Durchlaß für einen geringen Teil des Mittelschenkels auf. Hierdurch besteht die Möglichkeit, bei Montagebeginn bereits die gesamte Anzahl der notwendigen Profilabhänger in die entsprechenden Ankerschienen einzulegen, wonach die Profilschienen über ihren Tragkopf in die Aufnahmeöffnungen des unteren Abhängerteiles der Profilabhänger eingeschoben, d.h. "aufgefädelt" werden.

Im unteren Teil ist weiter zumindest ein von unten nach oben geführter, schlitzförmiger Einschnitt eingebracht, wodurch zumindest zwei Blechlappen gebildet sind, die in Querrichtung sowohl des Profilabhänger-Unterteils als auch des Tragprofils so ausgeformt sind, daß sie wechselweise den Schienenkopf umgreifen und verschieblich festhalten.

Die Profilabhänger können so ausgebildet und gefertigt sein, daß im wesentlichen im Verlauf der Abhänger-Mittelachse von außen, in Richtung auf den Hammerkopf, ein Schlitz eingebracht ist, der den unteren Abhängerteil in zwei Arme unterteilt. Diese sind jeweils in entgegengesetzter Richtung aus der Abhängerebene backen- oder U-förmig in Anpassung an den jeweiligen Tragkopf der jeweiligen Profilschiene, herausgebogen. Dadurch umschließen sie in Profilschienen-Längsrichtung gesehen den Tragkopf gegenläufig.

Eine besonders gute Halterung wird erzielt, wenn im unteren Abhängerteil zwei zueinander parallele, in Längsrichtung des Abhängers verlaufende Schlitze eingebracht sind. Die dadurch gebildeten drei relativ schmalen, federnden Arme umgreifen den Tragkopf wechselweise und somit verhältnismäßig sicher, auch bei relativ geringer Abhänger- bzw. Armbreite.

Für die Verwendung der erfindungsgemäßen Profilabhänger in Verbindung mit H-Tragprofilschienen sind deren Arme entsprechend stark U-förmig ausgebuchtet, wobei der jeweilig untere, tragende Schenkel im wesentlichen horizontal bis an den Profilmittelschenkel herangeführt ist. Hier kann durch die große Querbreite der Arme ein vertikales Einschnappen des Tragkopfes in diese nicht realisiert werden. Gemäß einer weiteren Ausführungsform des Abhängers kann an den unteren, horizontalen Trag-Schenkeln der Arme ein zur Längserstreckung winkelig, im wesentlichen diagonal verlaufender Durchtrittsschlitz vorgesehen sein. Die unteren Schenkel sind an den im Verhältnis zum Einschnitt benachbarten Ecken winkelig abgeschnitten bzw. zurückgesetzt, wodurch sie einen Einschiebe-bzw. Durchtritt-Schlitz bilden, der ein leichtes Einführen des Tragkopfes erlaubt. Durch relatives Verschwenken und gegenseitiges Parallelausrichten von Schiene und Abhänger werden die Schenkel des Tragkopfes auf die unteren, nunmehr eine angenäherte Dreiecksform aufweisenden Schenkel der Arme aufgesetzt. Diese weisen trotz Schlitz-Abschrägungen noch eine ausreichende Steifheit auf, um sicher tragend zu wirken. Die Montage erfolgt einfach, indem die Profilabhänger in vorgesehener Anzahl, in der räumlichen Endposition, mit dem T-Kopf voraus in die Ankerschienen eingeschoben und um 90° verschwenkt eingehängt werden. Danach wird eine Schiene unter die Abhänger gehalten, die einzeln, nacheinander angehoben und horizontal so verschwenkt werden, daß der Durchtritt-Schlitz parallel zu der Schiene ausgerichtet ist. Durch Anheben der Schiene wird deren Tragkopf durch den Abhänger-Schlitz geschoben, wonach der Abhänger zurückverschwenkt wird, bis der Tragkopf am Krümmungsboden der U-Arme parallel ansteht. Dann wird die Schiene mit Abhänger abgesenkt und hängt über diesen in der Ankerschiene.

Um zu verhindern, daß sich die Profilabhänger im weiteren unbeabsichtigt verschwenken und dadurch die Schienen aus ihnen herausfallen, können im Abhänger-Unterteil zwei parallele Einschnitte vorgesehen sein, die drei Arme bilden. Dabei können zwei benachbarte Arme relativ breit und tragend und der dritte Arm relativ schmal und den Tragkopf nicht bis an dessen Unterseite umgreifend ausgebildet sein. Die so gebildete Federzunge hat somit keine Trag- sondern nur eine Wegbegrenzungsfunktion. Sie schließt an ihrem horizontal geführten Armteil mit einem Haken ab, der im wesentlichen aus einem nach unten führenden 90°-Bogen besteht. Beim Einführen des Tragkopfes in den Durchtritts-Schlitz zwischen den beiden breiten, tragenden Armen, wird das Hakenende der Federzunge in Einführrichtung hochgedrückt. Nach Verschwenken des Abhängers und Parallelausrichtung von Tragkopf und Armen, schnappt der Haken der Federzunge über den Längsrand des Tragkopfes, sich an diesen anlegend, wodurch ein Zurückverschwenken verhindert wird. Bei Demontage muß die Federzunge mit ihrem Hakenende vom Tragkopf abgehoben werden, wonach ein Verschwenken möglich ist.

Bei der Ausführung mit nur einem Einschnitt bzw. nur zwei Armen und darin vorgesehenem Einführschlitz können gegen unbeabsichtigtes Verschwenken und Herausfallen der Schienen die tragenden, unteren Schenkel der Arme verschwenkhemmend ausgebildet sein.

So können die unteren Schenkel aus der U-Form mit im wesentlichen parallelen Schenkeln, weiter einwärts verformt sein, die Tragöffnung in der mittigen Zone verjüngend. Beim Einschwenken des Tragkopfes muß dann gegen die Federkraft der unteren Schenkel gewirkt werden, um diesen in die Tragöffnung einführen zu können. Der Tragkopf wird somit zwischen den Schenkeln der Arme kraftschlüssig festgehalten. Zum leichteren Einschwenken des Abhängers ist hier günstig, eine Einführschräge, beispielsweise durch leichtes Aufbiegen des unteren Schenkels, vorzusehen.

Nachfolgend wird die Erfindung anhand von Ausführungsbeispielen unter Bezug auf die Zeichnung näher erläutert.

Es zeigt:
- Fig. 1:: eine Perspektivansicht eines Profilabhängers,
- Fig. 2:: eine schematische Perspektivdarstellung des Einhänge-und Montagevorganges des Profilabhängers,
- Fig. 3:: eine perspektivische Darstellung eines einteiligen Profilabhängers in weiterer Ausführungsform.

Der in Fig. 1 dargestellte Profilabhänger 101 weist einen Querteil 99 sowie einen darüber angeordneten, über einen Halsteil 100 verbundenen Hammerkopf 16 auf. Hier ist die einteilige Ausführungsform des Profilabhängers sowie dessen Tragschenkel-Ausbildung besonders gut erkennbar, die zwei gegenläufige Arme 27, 28 zur Ausbildung einer Tragöffnung 30 umfaßt.

Die Fig. 2 zeigt einen Einhängevorgang in Schritten I. bis IV. für einen Profilabhänger 101 und eine H-Tragprofilschiene 70. Der Profilabhänger 101 wird in Kopflängsausrichtung parallel zur Erstreckung einer Ankerschiene 10 vertikal nach oben in die Ankerschiene eingeschoben, entsprechend dem Pfeil 43 um 90° rotiert und auf den Tragschenkeln 9 der Ankerschiene 10 abgesetzt. Danach wird entsprechend den Pfeilen 44 und 45 die H-Tragprofilschiene 70 in die Tragöffnung 30 des Profilabhängers 101 eingeschoben, um, wie unter IV. gezeigt, in optimalem Verschiebe-Aufnahmezustand zur Auflage bzw. zum Anschieben an die am vorhergehenden Profilteil aufgelegten Dämmplatten zu dienen.

In Fig. 3 ist ein Profilabhänger 102 dargestellt, der im Aufbau prinzipiell mit dem Abhänger 101 aus Fig.1 übereinstimmt. Der Profilabhänger 102 weist zwei vertikale Einschnitte 26 auf, die jedoch nicht gleichmäßig beabstandet sind. So besteht ein Teil 67 aus einem breiten Arm 27 und einer schmalen Federzunge 103, während ein weiterer Teil 68 nur aus einem Arm 28 besteht, der gleich breit ist mit dem Arm 27. Die Arme 27, 28 sind an den sich in bezug auf den zwischenliegenden Einschnitt 26 gegenüberliegenden Ecken abgeschrägt bzw. winkelig zur Längsausrichtung des Abhängers so abgeschnitten, daß parallele Schnittkanten 104 vorgesehen sind, die zwischen sich einen Durchtritt-Schlitz 105 freigeben. Der Schlitz 105 weist eine etwas größere Breite auf als der Tragkopf 69 der einzuführenden H-Profilschiene 70. Um eine ausreichende Schlitzbreite zu erhalten kann der Tragschenkel weiter als bis zur Biegekante winkelig ausgeschnitten sein, wodurch eine Stufe im Bogenteil der Arme gebildet wird. Die Federzunge 103 weist an ihrem äußeren Ende einen Haken 106 auf, der aus einem im wesentlichen 90°-Bogenteil besteht, der den Tragkopfschenkel 69 in Querrichtung abstützt. Die Federzunge ist relativ schmal ausgelegt, so daß sie vertikalelastisch ist.

Eine Abdeckplatte 1 wird dann zwischen einen Tragkopfschenkel 69 und einen Tragkopfbogenschenkel 13 der H-Profilschiene 70 eingelegt.

## Patentansprüche

1. Befestigungssystem zum nachträglichen Anbringen von Abdeckplatten an Decken und Wänden, mit T-Ankerschienen (10), Profilschienen (70) und Profilabhängern (101, 102), bei dem
a) die T-Ankerschienen (10) zum bündigen Einlassen - sich dabei nach außen öffnend - und zur im wesentlichen parallelen Anordnung zueinander an Abdeckseiten von Decken und Wänden ausgebildet sind,
b) die Profilschienen (70) mit einem H-Profil gestaltet sind, mit zwei Tragauflageschenkeln (13) zur Abstützung der Abdeckplatten (1) und zwei Tragkopfschenkeln (69) zur tragenden Aufnahme in den Profilabhängern (101, 102) und im montierten Zustand eine zur Längsachse der T-Ankerschienen (10) senkrechte Längsausrichtung aufweisen,
c) die Profilabhänger (101, 102) aus Flachmaterial einstückig ausgebildet sind, an einem oberen Ende einen Hammerkopf (16) zum längsverschieblichen Einsetzen in den T-Ankerschienen (10) aufweisen und an ihrem unteren Ende zur Befestigung der Profilschienen (70) aus der Abhängerebene backenförmig herausgebogen sind und dabei in Abhängerichtung, quer zur Verschieberichtung der Profilschienen (70), zumindest einen schlitzförmigen Einschnitt (26) aufweisen, zumindest zwei Arme (27, 28) bildend, zum gegenläufigen Umgreifen der Tragkopfschenkel (69), wobei
d) die Profilabhänger (101, 102) an den Profilschienen (70) zumindest teilweise längsverschieblich anordbar und so dimensioniert sind, daß die lichte Höhe zwischen Auflageflächen der Tragschenkel (13) der Profilschienen (70) und der abzudeckenden Decke oder Wand im wesentlichen der Dicke zugehöriger Abdeckplatten (1) ist.

2. Befestigungssystem nach Anspruch 1, dadurch gekennzeichnet, daß zwei Einschnitte (26) vorgesehen sind; drei Arme (27, 28, 29) bildend, zur gegenläufigen Umgreifung der Tragkopfschenkel (69) einer Profilschiene (70).

## Claims

1. A fixing system for later attachment of covering plates on ceilings and walls, having T-shaped anchorage bars (10), profiled bars (70) and profiled depending bars (101, 102), wherein
a) the T-shaped anchorage bars are formed to be embedded in flush relationship - at the same time opening to the exterior - and for an arrangement essentially parallel to each other on faces to be covered of ceilings and walls,
b) the profiled bars (70) are H-shaped, having two supporting rest legs (13) for supporting the covering plates (1) and two supporting head legs (69) to be received supportingly within the profiled depending bas (101, 102) and having, in the mounted position, a longitudinal orientation perpendicular to the longitudinal axis of the T-shaped anchorage bars,
c) the profiled depending bars (101, 102) are formed in one piece of a flat material, have a hammer head (16) at an upper end for insertion in longitudinally displaceable manner into the T-shaped anchorage bars (10) and are bent out of the plane of the depending bars in jaw-shaped manner at their lower ends for attaching the profiled bars (70) and have at the same time at least one slot-like incision (26) in the depending direction in transverse relationship with the displacement direction of the profiled bars (70), forming at least two arms (27, 28) for encompassing in opposite direction the supporting head legs (69), wherein
d) the profiled depending bars (101, 102) can be disposed displaceably in longitudinal direction, at least in part, on the profiled bars (70) and are dimensioned in such a manner that the clearance height between the rest surfaces of the supporting legs (13) of the profiled bars (70) and the ceiling or wall to be covered is essentially the thickness of associated covering plates (1).

2. The fixing system according to claim 1, characterized in that there are provided two incisions (26) forming three arms (27, 28, 29) for encompassing in opposite direction the supporting head legs (69) of a profiled bar (70).

## Revendications

1. Système de fixation pour la pose ultérieure de panneaux de revêtement sur des plafonds et des murs, comprenant des rails d'ancrage en T (10), des rails profilés (70) et des éléments de suspension profilés (101, 102), et dans lequel :
a) les rails d'ancrage en T (10) sont adaptés pour s'encastrer de manière affleurante, en s'ouvrant ainsi vers l'extérieur, et pour se positionner de manière pratiquement parallèle entre eux sur des faces de plafonds et de murs à recouvrir;
b) les rails profilés (70) sont réalisés avec un profil en H, avec deux ailes porteuses inférieures (13) pour l'appui des panneaux de revêtement (1), et deux ailes porteuses supérieures (69) destinées à servir de réceptacle-support dans les éléments de suspension profilés (101, 102) et présentent, à l'état monté, une orientation longitudinale perpendiculaire à l'axe longitudinal des rails d'ancrage en T (10);
c) les éléments de suspension profilés (101, 102) sont réalisés d'un seul tenant dans un matériau plat, présentent, à une extrémité supérieure, une tête (16) en forme de marteau destinée à être introduite en étant glissée longitudinalement dans les rails d'ancrage en T (10), et sont repliés en forme de mâchoires à leur extrémité inférieure, pour fixer les rails profilés (70) à partir du plan des éléments de suspension, et présentent ainsi, dans la direction des éléments de suspension et transversalement à la direction de glissement des rails profilés (70), au moins une encoche (26) en forme de fente formant au moins deux bras (27, 28) destinés à envelopper, dans des directions opposées, les ailes porteuses supérieures (69), et dans lequel
d) les éléments de suspension profilés (101, 102) sont montés de façon à pouvoir coulisser longitudinalement, au moins en partie, sur les rails profilés (70), et sont dimensionnés de façon à ce que la hauteur du jour comprise entre des surfaces d'appui des ailes porteuses (13) des rails profilés (70) et le plafond ou le mur devant être couvert correspond sensiblement à l'épaisseur de panneaux de revêtement associés (1).

2. Système de fixation selon la revendication 1, caractérisé en ce qu'on prévoit deux encoches (26), formant trois bras (27, 28, 29) destinés à envelopper, dans des directions opposées, les ailes porteuses supérieures (69) d'un rail profilé (70).
